# EUROPÄISCHE PATENTANMELDUNG

(11) **EP 4 775 767 A1**
(43) Veröffentlichungstag der Anmeldung: **15.07.2026**
(21) Anmeldenummer: 26150516.8
(22) Anmeldetag: 07.01.2026
(51) Int. Cl.: E05B 15/02, E05B 63/00

(54) **SCHLIESSBLECH, ZARGE UND TÜR MIT FALLENGLEITKEIL**

(30) Priorität: 10.01.2025 DE 102025100812
(71) Anmelder: Hörmann KG Freisen, 66629 Freisen (DE)
(72) Erfinder: Schild, Alexander, 66629 Oberkirchen (DE); Schwarz, Patrick, 54422 Neuhütten (DE)
(74) Vertreter: KASTEL Patentanwälte PartG mbB

(57) **Zusammenfassung**

Um eine Tür (70) in einfacher Weise für einen Betrieb mit E-Öffner (80) vorzurüsten, schafft die Erfindung eine Schließblecheinheit (10) zur Verwendung als Gegenlager für ein mit einer Falle (78) versehenes Türschloss (46) der Tür (70), wobei die Schließblecheinheit (10) einen Schließblechkörper (12), eine Einsatzfalle (14) und einen Fallengleitkeil (16) aufweist. Bei einigen Ausführungsformen ist vorgesehen, dass der Schließblechkörper (12) eine Fallenöffnung (18) zur Aufnahme der Falle (78) bei geschlossener Tür (70) und eine erste Befestigungseinrichtung (20) aufweist, mittels der wahlweise die Einsatzfalle (14) oder der Fallengleitkeil (16) an der Fallenöffnung (18) befestigt werden kann, um so wahlweise einen manuellen Öffnungsbetrieb oder einen signalgesteuerten Öffnungsbetrieb der Tür (70) zu ermöglichen.

## Beschreibung

Die Erfindung betrifft eine Schließblecheinheit, die bei einer Tür als Gegenlager für ein Türschloss verwendbar ist. Weiter betrifft die Erfindung eine damit versehene Zarge sowie eine damit versehene Tür.

Zum technologischen Hintergrund und zur Begriffsdefinition wird auf folgende Literaturstellen verwiesen, die Teil der Offenbarung darstellen:
[1] Grundwissen Türen - Technikhandbuch, Ausgabe 01/2019, Herausgeber Hörmann KG Verkaufsgesellschaft, Upheider Weg 94-98, DE-33803 Steinhagen, Telefon: +49 5204 915-0, vertrieben als Druckausgabe und über das Internet, www.hoermann.de
[2] Stahlblechtüren - Technikhandbuch, Ausgabe 01/2019, Herausgeber Hörmann KG Verkaufsgesellschaft, Upheider Weg 94-98, DE-33803 Steinhagen, Telefon: +49 5204 915-0, vertrieben als Druckausgabe und über das Internet, www.hoermann.de
[3] Hörmann Zargenkompendium für Ständerwerk und Massivwände; Ausgabe Januar 2009; Herausgeber Hörmann KG Verkaufsgesellschaft, Upheider Weg 94-98, DE-33803 Steinhagen, Telefon: +49 5204 915-0, vertrieben als Druckausgabe und über das Internet, www.hoermann.de

Die Erfindung hat sich zur Aufgabe gestellt, die Funktionalität eines Schließblechs zu verbessern.

Zum Lösen dieser Aufgabe schafft die Erfindung eine Schließblecheinheit nach Anspruch 1. Eine damit versehene Zarge, eine damit versehene Tür sowie ein Betriebsverfahren sind Gegenstand der Nebenansprüche.

Vorteilhafte Ausgestaltungen sind Gegenstand der Unteransprüche.

Die Erfindung schafft eine Schließblecheinheit zur Verwendung als Gegenlager für ein mit einer Falle versehenes Türschloss bei einer Tür, wobei die Schließblecheinheit einen Schließblechkörper, eine Einsatzfalle und einen Fallengleitkeil aufweist.

Bei einigen Ausführungsformen ist vorgesehen, dass der Schließblechkörper eine Fallenöffnung zur Aufnahme der Falle bei geschlossener Tür und eine erste Befestigungseinrichtung aufweist, mittels der wahlweise die Einsatzfalle oder der Fallengleitkeil an der Fallenöffnung befestigt werden kann, um so wahlweise einen manuellen Öffnungsbetrieb oder einen automatischen Öffnungsbetrieb der Tür zu ermöglichen.

Bei einigen Ausführungsformen ist vorgesehen, dass im Auslieferungszustand die Einsatzfalle an der ersten Befestigungseinrichtung befestigt ist und der Fallengleitkeil mitgeliefert wird oder an dem Schließblechkörper lösbar fixiert ist oder auf der Rückseite des Schließblechkörpers lösbar fixiert ist.

Bei einigen Ausführungsformen ist vorgesehen, dass der Fallengleitkeil eine Schrägfläche aufweist, um im automatischen Öffnungsbetrieb bei Vorsehen und Betätigung eines automatischen Türöffners unter Zurückdrücken der Falle ein Lösen der Falle aus der Fallenöffnung zu unterstützen.

Bei einigen Ausführungsformen ist vorgesehen, dass der Fallengleitkeil eine (erste) Fixiereinrichtung zum Fixieren des Fallengleitkeils anstelle der Einsatzfalle an der Fallenöffnung für einen automatischen Öffnungsbetrieb aufweist.

Bei einigen Ausführungsformen ist vorgesehen, dass der Fallengleitkeil eine (zweite) Fixiereinrichtung zum Fixieren des Fallengleitkeils im Auslieferungszustand und/oder im manuellen Öffnungsbetrieb auf der Rückseite des Schließblechkörpers aufweist.

Bei einigen Ausführungsformen ist vorgesehen, dass der Fallengleitkeil wenigstens eine Sollbruchstelle aufweist, mittels der eine Fixiereinrichtung, mit der der Fallengleitkeil im Auslieferungszustand zum eventuellen späteren Einsatz von der Öffnungsseite der Fallenöffnung entfernt an dem Schließblechkörper fixiert ist, entfernbar ist.

Bei einigen Ausführungsformen ist vorgesehen, dass eine oder beide der vorgenannten Fixiereinrichtungen an vorstehenden Laschen, wie insbesondere Anschraublaschen, ausgebildet sind.

Bei einigen Ausführungsformen ist vorgesehen, dass der Fallengleitkeil einen Hauptkörper mit einer Schrägfläche aufweist.

Bei einigen Ausführungsformen ist vorgesehen, dass der Fallengleitkeil einen Vorsprung zur Verlängerung der Schrägfläche aufweist.

Bei einigen Ausführungsformen ist vorgesehen, dass der Fallengleitkeil eine Stufe zum Aufliegen auf einer Berandung der Fallenöffnung auf der in Öffnungsrichtung gerichteten Öffnungsseite aufweist.

Bei einigen Ausführungsformen ist vorgesehen, dass der Schließblechkörper eine zweite Befestigungseinrichtung aufweist, mittels der ein automatischer Türöffner an der Fallenöffnung befestigbar ist, um einen automatischen Öffnungsbetrieb zu ermöglichen.

Bei einigen Ausführungsformen ist vorgesehen, dass der Fallengleitkeil im Auslieferungszustand an der zweiten Befestigungseinrichtung lösbar befestigt ist.

Gemäß einem weiteren Aspekt betrifft die Erfindung einen Fallengleitkeil zur Verwendung als Fallengleitkeil der Schließblecheinheit gemäß einer der voranstehenden Ausgestaltungen.

Gemäß einem weiteren Aspekt schafft die Erfindung eine Zarge mit einer Schließblecheinheit nach einer der voranstehenden Ausgestaltungen. Für weitere Einzelheiten möglicher Ausführungsformen der Zarge wird auf Literaturstelle [3] verwiesen.

Gemäß einem weiteren Aspekt schafft die Erfindung eine als Drehflügeltür ausgebildete Tür mit wenigstens einem Türflügel und einer Zarge, umfassend eine Schließblecheinheit nach einer der voranstehenden Ausgestaltungen als Gegenlager für eine Falle eines Türschlosses der Tür.

Die Tür kann ansonsten ganz unterschiedlich ausgebildet sein. Bevorzugte Ausgestaltungen der Tür weisen Merkmale auf, wie sie in [1] oder in [2] beschrieben und gezeigt sind.

Gemäß einem weiteren Aspekt schafft die Erfindung ein Inbetriebnahme-Verfahren oder Umrüstverfahren zum wahlweisen Einrichten eines manuellen Öffnungsbetriebes oder eines automatischen Öffnungsbetriebes einer mit einem Schloss mit Falle versehenen Tür, umfassend:
Vorsehen einer Schließblecheinheit nach einem der Ansprüche 1 bis 7 als Gegenlager für die Falle,
Verwenden der Einsatzfalle an der Fallenöffnung für manuellen Betrieb oder Einsetzen des Fallengleitkeils anstelle der Einsatzfalle für einen automatischen Betrieb.

Ausführungsformen der Erfindung betreffen einen Fallengleitkeil oder eine mit einem Fallengleitkeil versehene Schließblecheinheit. Was der Fachmann unter Falle sowie unter Schließblech versteht, ist näher in [1] ausgeführt.

Einige Ausführungsformen betreffen einen Fallengleitkeil, der, vorzugsweise mithilfe einer oder mehrerer Anschraublaschen auf der Rückseite des Schließblechs verdeckt montiert wird.

Im Bedarfsfall - wie insbesondere dem gewünschten Einbau eines E-Öffners, lässt sich der Fallengleitkeil bauseitig mit geringem Aufwand nachrüsten.

Einige Ausführungsformen eines Verfahrens zur Umrüstung und/oder Einrichtung eines automatischer Öffnungsbetrieb umfassen einige, mehrere oder alle der folgende Montageschritte:
- Schließblech abmontieren
- Einsatzfalle und Fallengleitkeil abschrauben
- Anschraublaschen an Fallengleitkeil abknicken und entfernen
- Fallengleitkeil an Position der Einsatzfalle anbringen
- Schließblech wiederverwenden

Das Schließblech weist bei einigen Ausführungsformen nicht nur vorgerüstete Bohrungen zur Montage eines E-Öffners (Beispiel für zweite Befestigungseinrichtung), sondern auch zusätzliche Bohrungen zur wahlweisen Montage der Einsatzfalle oder des Fallengleitkeils (Beispiel für erste Befestigungseinrichtung) auf. Beispielsweise weist die erste Befestigungseinrichtung metrische Schrauben M4 zur Montage auf.

Beispielsweise weist die zweite Befestigungseinrichtung Blechschrauben zur Fixierung des Fallengleitkeils (Manualbetrieb/Auslieferungszustand) auf. Im Auslieferungszustand/im Manualbetrieb ist der Fallengleitkeil an der Rückseite des Schließblechs verdeckt fixiert, insbesondere angeschraubt.

Nach dem Umbau sitzt der Fallengleitkeil an der Öffnungsseite der Fallenöffnung und unterstützt mit seiner Keilfläche ein Lösen der durch den E-Öffner freigegebenen Falle aus der Fallenöffnung.

Vorteilhaft wird bei einigen Ausführungsformen der Fallengleitkeil mit Hilfe der zweiten Fixiereinrichtung, insbesondere Anschraublaschen, vorgerüstet, so dass er im Bedarfsfall sofort zur Verfügung steht.

Der Fallengleitkeil kann als Kunststoffspritzgussteil kostengünstig hergestellt werden.

Ein Ausführungsbeispiel wird im Folgenden anhand der beigefügten Zeichnungen näher erläutert. Darin zeigt:
- Fig. 1: eine Vorderansicht auf ein Ausführungsbeispiel einer Schließblecheinheit mit einem Schließblechkörper, einer Einsatzfalle und einem Fallengleitkeil;
- Fig. 2: eine Seitenansicht auf die Schließblecheinheit von links in Fig. 1 gesehen;
- Fig. 3: eine Rückansicht der Schließblecheinheit;
- Fig. 4: eine Unteransicht der Schließblecheinheit von unten in Fig. 1 gesehen;
- Fig. 5: eine Draufsicht auf den Fallengleitkeil gemäß einem bevorzugten Ausführungsbeispiel;
- Fig. 6: eine Ansicht auf den Fallengleitkeil von links in Fig. 5 gesehen;
- Fig. 7: eine Rückansicht des Fallengleitkeils;
- Fig. 8: eine perspektivische Ansicht des Fallengleitkeils;
- Fig. 9: einen Schnitt durch den Fallengleitkeil entlang der Linie A-A von Fig. 5;
- Fig. 10: eine Vorderansicht auf die Einsatzfalle gemäß einem bevorzugten Ausführungsbeispiel;
- Fig. 11: eine Seitenansicht auf die Einsatzfalle von oben in Fig. 10 gesehen;
- Fig. 12: eine Ansicht auf die Einsatzfalle von links in Fig. 10 gesehen;
- Fig. 13: eine perspektivische Ansicht der Einsatzfalle;
- Fig. 14: eine teils geschnittene Ansicht einer Zarge mit Blick auf die Laibungsseite eines schlossseitigen Zargenholms, der zum Bilden eines Gegenlagers für ein Schloss eines Türflügels mit der Schließblecheinheit in einer Einstellung für eine automatische Türöffnungsfunktion (z.B. mit elektrischen Türöffner) versehen ist;
- Fig. 15: die Ansicht wie in Fig. 14, wobei die Schließblecheinheit weggelassen worden ist;
- Fig. 16: eine Rückansicht der Zarge von hinten in Fig. 15 gesehen;
- Fig. 17: eine perspektivische Ansicht der Zarge mit Blick auf die Schließblecheinheit;
- Fig. 18: eine vergrößerte Ansicht des Details Y von Fig. 17;
- Fig. 19: das Detail Y von Fig. 17, wobei der Schließblechkörper ausgeblendet ist;
- Fig. 20: einen schematischen Horizontalschnitt durch einen Schlossbereich einer geschlossenen Tür, die die Zarge der Fig. 14 bis 19 mit der Schließblecheinheit in einer Einstellung für manuelle Türöffnung (ohne automatischen Türöffner) mit eingesetzter Einsatzfalle und ein Türblatt mit einem Türschloss einschließlich Falle aufweist;
- Fig. 21: eine Ansicht wie in Fig. 20, wobei die Schließblecheinheit in der Einstellung für die automatische Türöffnung mit E-Öffner ist;
- Fig. 22: die Ansicht wie in Fig. 21 beim Betätigen des E-Öffners zum Öffnen der Tür; und
- Fig. 23: die Ansicht wie in Fig. 22 im weiteren Verlauf des Öffnens der Tür.

In den Fig. 1 bis 4 sind unterschiedliche Ansichten einer Schließblecheinheit 10 dargestellt.

Wie in Fig. 14 bis 23 gezeigt, ist die Schließblecheinheit 10 als Schließblech zum Bilden eines Gegenlagers für ein Türschloss 76 ausgebildet. Wie gut bekannt, siehe [1], ist das Türschloss 76 ist an dem Türflügel 74 oder an einem von mehreren Türflügeln einer als Drehflügeltür ausgebildeten Gebäudetür 70 vorgesehen ist. Die Schließblecheinheit 10 ist wie ein Schließblech als Gegenlager für das Türschloss 76 an einer Zarge 72 oder einem zweiten Türflügel der Gebäudetür 70 anzuordnen. Für weitere Einzelheiten möglicher Ausbildungen der Tür 70 und der Zarge 72 wird auf die Literaturstellen [1] bis [3] verwiesen.

Gemäß Fig. 1 bis 4, auf die nun wiederum Bezug genommen wird, weist die Schließblecheinheit 10 einen Schließblechkörper 12, eine Einsatzfalle 14 und einen Fallengleitkeil 16 auf.

Der Schließblechkörper 12 weist eine Fallenöffnung 18 für die Aufnahme einer Falle 78 des Türschlosses 76 auf. Die Schließblecheinheit 10, insbesondere der Schließblechkörper 12, weist weiter eine erste Befestigungseinrichtung 20 zum lösbaren wahlweise Befestigen der Einsatzfalle 14 oder des Fallengleitkeils 16 an einer in Öffnungsrichtung des Türflügels 74 gerichteten Öffnungsseite 54 der Fallenöffnung 18 und eine zweite Befestigungseinrichtung 22 auf, an der zur wahlweisen Einstellung einer automatischen Türöffnung ein signalbetätigbarer Türöffner, wie beispielsweise ein E-Öffner 80 befestigbar ist.

Bei einigen Ausführungsformen ist der Schließblechkörper 12 aus einem Stück Blech oder einem Flachstahl gebildet. Bei den dargestellten Ausführungsformen weist der Schließblechkörper 12 zusätzlich zu der Fallenöffnung 18 noch eine Riegelöffnung 24 für einen Riegel des Schlosses 76 auf. Weiter ist eine Schließblechbefestigungseinrichtung 26 zum Befestigen des Schließblechkörpers 12 und damit der Schließblecheinheit 10 an der Zarge 72, insbesondere einem schlossseitigen Zargenholm davon, bzw. dem zweiten Türflügel (z.B. Standflügel) vorgesehen.

Bei einigen Ausführungsformen weisen die Befestigungseinrichtungen 20, 22, 26 Durchgangöffnungen für Befestiger, wie insbesondere Schrauben 64, 68, 84 auf. Die Schließblechbefestigungseinrichtung 26 weist insbesondere mehrere Durchgangsöffnungen für Befestigungsschrauben 84 auf. Auch die anderen Befestigungseinrichtungen 20, 22 können jeweils mehrere Durchgangsöffnungen für Schrauben 64, wie z.B. metrische Schrauben 64 oder Blechschrauben 68, oder sonstige Befestiger zur vorzugsweise zerstörungsfrei lösbaren Befestigung aufweisen. Bei einigen Ausführungsformen sind die Öffnungen der zweiten Befestigungseinrichtung 22 als Langlöcher ausgeführt, siehe z.B. Fig. 18, um so eine Einstellung der Lage des E-Öffners 80 zu ermöglichen.

Ein Ausführungsbeispiel des Fallengleitkeils 16 ist in den Fig. 5 bis 9 in mehreren Darstellungen gezeigt. Der Fallengleitkeil 16 weist eine Schrägfläche 28 auf, die bei Befestigung des Fallengleitkeils 16 an der ersten Befestigungseinrichtung 20 dazu ausgebildet ist, bei automatischer Türöffnung die Falle 78 während des Öffnungsvorgangs zurückzudrücken, um die Falle 78 bei Betätigung des automatischen Türöffners und Öffnen des ersten Türflügels aus der Fallenöffnung 18 zu bewegen, siehe hierzu die Darstellungen der Fig. 21 bis 23.

Gemäß Fig. 5 bis 9, auf die nun wiederrum Bezug genommen wird, weist der Fallengleitkeil 16 eine erste Fixiereinrichtung 30 auf, die passend zu der ersten Befestigungseinrichtung 20 ausgebildet ist, um den Fallengleitkeil 16 für eine automatische Türöffnung anstelle der Einsatzfalle 14 an der Öffnungsseite 54 der Fallenöffnung 18 zu fixieren. Beispielsweise weist die erste Fixiereinrichtung 30 mit Schraublöchern der ersten Befestigungseinrichtung 20 fluchtende Öffnungen 30a, eventuell mit (Innen-)Gewinde, auf.

Bei einigen Ausführungsformen weist der Fallengleitkeil 16 eine zweite Fixiereinrichtung 32 auf, mit der der Fallengleitkeil 16 im Auslieferungszustand der Schließblecheinheit 10 an anderer Stelle an dem Schließblechkörper 12 fixiert ist. Die zweite Fixiereinrichtung 32 kann ganz unterschiedlich ausgebildet sein. Beispielsweise könnte der Fallengleitkeil 16 mittels Klebebands, mittels Verklebung oder mittels Verschweißung (z.B. Kunststoffverschweißung oder Punktschweißung) auf der Rückseite des Schließblechkörpers 12 befestigt sein. Bei besonders bevorzugten Ausführungsformen ist die zweite Fixiereinrichtung 32 zur Befestigung an der zweiten Befestigungseinrichtung 22 ausgebildet. Beispielsweise weist die zweite Fixiereinrichtung 32 mit Schrauböffnungen der zweiten Befestigungseinrichtung 22 fluchtende Öffnungen 32a zum Eingriff von Befestigungsschrauben 68 oder sonstigen Befestigern auf.

Bei einigen Ausführungsformen weist der Fallengleitkeil 16 einen Hauptkörper 40 mit der Schrägfläche 28 auf, an dem die erste Fixiereinrichtung 30 ausgebildet ist. Beispielsweise ist die erste Fixiereinrichtung 30 an seitlich von einem mit der Schrägfläche 28 ausgebildeten Keilbereich 48 wegreichenden Befestigungslaschen 42 versehen, an der jeweils die Öffnungen 30a der ersten Fixiereinrichtungen 30 ausgebildet sind. Bei einigen Ausführungsformen ist die zweite Fixiereinrichtung 32 an wenigstens einer weiteren Befestigungslasche 44 - z.B. Anschraublasche - ausgebildet.

Bei einigen Ausführungsformen ist die zweite Fixiereinrichtung 32 mittels einer Sollbruchstelle 46 von dem Hauptkörper 40 trennbar. Beispielsweise ist die wenigstens eine weitere Befestigungslasche 44 über eine Sollbruchstelle 46 mit dem Hauptkörper 40 verbunden. Bei den dargestellten Ausführungsformen sind ein paar weiterer Befestigungslaschen 44 vorgesehen, die jeweils mit einer Sollbruchstelle 46 mit einer der Befestigungslaschen 42 der ersten Fixiereinrichtung 30 verbunden sind.

Der Fallengleitkeil 16 kann aus unterschiedlichen Materialien ausgebildet sein, beispielsweise Metall. Bei bevorzugten Ausführungsformen ist der Fallengleitkeil 16 aus Kunststoff gebildet und insbesondere als Spritzgussteil kostengünstig als Massenware gefertigt.

Wie man insbesondere den Fig. 8 und 9 entnehmen kann, ist der Keilbereich 48 des Hauptkörpers 40, an dem die Schrägfläche 28 ausgebildet ist, mit einem Vorsprung 50 versehen, der die Schrägfläche 28 über die Befestigungslaschen 42 der ersten Fixiereinrichtung 30 hinaus verlängert. Auf der Rückseite des Vorsprungs 50 ist eine Stufe 52 ausgebildet, mit der der Fallengleitkeil 16 bei Befestigung an der ersten Befestigungseinrichtung 20 auf einer Begrenzung der Fallenöffnung 18 an der Öffnungsseite 54 des Schließblechkörpers 12 aufliegt.

Ein Ausführungsbeispiel für die Einsatzfalle 14 ist in mehreren Ansichten in den Fig. 10 bis 13 dargestellt.

Wie in Fig. 1 bis 4 und Fig. 20 gezeigt, dient die Einsatzfalle 14 bei einer Einstellung der Schließblecheinheit 10 für einen manuellen Öffnungsbetrieb als Gegenlager für die Falle 78 des Türschlosses 76 bei geschlossener Tür 70.

Gemäß Fig. 10 bis 13 und Fig. 20, auf die nun Bezug genommen wird, ist die Einsatzfalle 14 ist im Wesentlichen aus widerstandsfähigen Material, wie insbesondere Metall und mehr insbesondere Stahl, gebildet und weist einen Gegenlagerbereich 56 mit Anschlagfläche 58 auf, der bei Befestigung der Einsatzfalle 14 an der ersten Befestigungseinrichtung 20 als Anschlag für die Falle 78 zum Zuhalten des Türflügels 74 dient. Von dem Gegenlagerbereich 56 stehen bei einigen Ausführungsformen an den gegenüberliegenden Enden dünner als der Gegenlagerbereich 56 ausgebildete Befestigungsbereiche 60 vor, die zur Befestigung der Einsatzfalle 14 an der ersten Befestigungseinrichtung 20 ausgebildet sind und beispielsweise jeweils wenigstens eine Öffnung, insbesondere wenigstens eine Gewindeöffnung 62, für Schrauben 64 der ersten Befestigungseinrichtung 20 aufweisen.

In den Fig. 1 bis 4 sowie Fig. 20 ist die Schließblecheinheit 10 im Auslieferungszustand und in der Einstellung für den manuellen Öffnungsbetrieb dargestellt.

Die Einsatzfalle 14 ist mittels der Schrauben 64 an der ersten Befestigungseinrichtung 20 lösbar befestigt, sodass der Gegenlagerbereich 56 die Fallenöffnung 18 teilweise überdeckt. Die Anschlagfläche 58 ist bei der gezeigten Ausführung an einem Vorsprung 66 zum Bilden des Gegenlagers für die Falle ausgebildet.

Der Fallengleitkeil 16 ist mittels weiterer Schrauben 68, die an den Öffnungen der zweiten Befestigungseinrichtung 22 und der zweiten Fixiereinrichtung 32 angreifen, auf der Rückseite des Schließblechkörpers 12 befestigt, sodass der Hauptkörper 40 davon weg steht. Der Fallengleitkeil 16 wird in dem manuellen Öffnungsbetrieb nicht gebraucht; er ist so aber leicht zum Umrüsten auf automatischen Öffnungsbetrieb erreichbar.

Fig. 20 zeigt einen Horizontalschnitt durch eine als Drehflügeltür ausgebildete Tür 70 mit einer Zarge 72 und einem Türflügel 74 mit Schloss 76. Das Schloss 76 weist die Falle 78 auf, die im gezeigten geschlossenen Zustand der Tür 70 in die Fallenöffnung 18 der an der Zarge 72 befestigten Schließblecheinheit 10 eingreift und gegen den Gegenlagerbereich 56 der Einsatzfalle 14 anschlägt. Beim manuellen Öffnen wird die Falle durch Betätigung eines Türdrückers oder durch sonstige Schlossbetätigung (zum Beispiel Schlüssel, E-Schloss ...) zurückgezogen, sodass sich der Türflügel 74 öffnen lässt.

Die in Fig. 20 gezeigte Türe 70 mit der Schließblecheinheit 10 kann leicht - auch nach langem Gebrauch - auf einen automatischen Öffnungsbetrieb umgerüstet werden. Hierzu wird die Schließblecheinheit 10 demontiert; die Einsatzfalle 14 wird entfernt. Der Fallengleitkeil 16 wird von seiner Fixierung an dem Schließblechkörper 12 gelöst. Beispielsweise werden die Schrauben 68 von der zweiten Befestigungseinrichtung 22 gelöst. Der Fallengleitkeil 16 wird dann anstelle der Einsatzfalle 14 an der ersten Befestigungseinrichtung 20 befestigt, sodass die Stufe 52 auf der Begrenzung der Fallenöffnung 18 auf der Öffnungsseite 54 aufliegt und die Schrägfläche 28 in die Richtung weg von der Öffnungsseite weist. Ein automatischer Türbetätiger, wie insbesondere ein E-Öffner 80 wird, wie dies in den Fig. 14 bis 19 gezeigt ist, an der zweiten Befestigungseinrichtung 22 befestigt. In diesen Figuren ist auch die Befestigung der Schließblecheinheit 10 an der Zarge 72 so wie die Ausbildung des schlossseitigen Zargenholms zur Aufnahme der Schließblecheinheit 10 mit Ausnehmungen 86 zur Aufnahme von Falle 78 und Riegel gezeigt. An der Rückseite der Zarge 72 ist ein Mauerschutzkasten 88 angebracht, und die Zarge 72 ist mit Ankerbolzen 90 am Mauerwerk befestigbar.

Fig. 21 zeigt eine Ansicht wie Fig. 20, wobei die Schließblecheinheit 10 in der Einstellung für den automatischen Öffnungsbetrieb an der Zarge 72 wieder fixiert ist. Weitere Darstellungen der Montage der Schließblecheinheit 10 in der Einstellung für den automatischen Öffnungsbetrieb sind den Fig. 14 bis 19 zu entnehmen. Fig. 19 zeigt die Anordnung des Fallengleitkeils 16 und des E-Öffners 80, wobei der Schließblechkörper 12 ausgeblendet ist.

Die Fig. 21 bis 23 zeigen einen automatischen Öffnungsvorgang. Wird der E-Öffner durch ein entsprechendes Öffnungssignal betätigt, wird eine Sperre einer Klinke 82 des E-Öffners 80 freigegeben, sodass ein Benutzer den Türflügel 74 in Öffnungsrichtung ziehen kann. Wie Fig. 22 zeigt, gelangt so die Falle 78 außer Eingriff mit dem E-Öffner und kommt mit der Schrägfläche 28 in Kontakt. Durch weiteres Bewegen des Türflügels 74 in Öffnungsrichtung gleitet dann die Falle 78 entlang der Schrägfläche 28 entlang und wird so in das Schloss hinein zurückgedrückt. So gelangt die Falle 78 ganz außer Eingriff mit der Schließblecheinheit 10, sodass der Türflügel 74 geöffnet werden kann.

Es wurden unterschiedliche Ausführungen für eine Vorrüstung einer Tür 70 für einen E-Öffner 80 durch das Vorsehen einer Einsatzfalle 14 und die Verwendung eines Fallengleitkeils 16 erläutert.

Die Schließblecheinheit 10 ist ein Ausführungsbeispiel für ein E-Öffner-Schließblech, das mit der Einsatzfalle 14 ausgestattet wird. Der Fallengleitkeil 16 wird auf der Rückseite des Schließbleches mitgeliefert.

Für einen Einbau eines E-Öffners 80 werden im Bedarfsfall die Einsatzfalle 14 und der Fallengleitkeil 16 von dem Schließblechkörper 12 demontiert. Die Einsatzfalle 14 wird entfernt.

Anschraublaschen 44 des Fallengleitkeils 16 werden bei einigen Ausführungsformen an Sollbruchstellen 46 von dem Hauptkörper 40 abgetrennt. Der Fallengleitkeil 16 wird anstelle der Einsatzfalle 14 an dem Schließblechkörper 12 angeschraubt.

Beim automatischen Öffnungsvorgang wird der E-Öffner 80 betätigt. Die Falle 78 des Hauptschlosses 76 stößt an den Fallengleitkeil 16 und wird über die schräge Ebene zurückgeführt.

In den Figuren ist eine Ausführungsform der Schließblecheinheit 10 für eine Anschlagsart (zum Beispiel DIN rechts) dargestellt. Die Ausführung für die andere Anschlagsart der Tür (zum Beispiel DIN links) ist spiegelbildlich ausgeführt.

Um eine Tür (70) in einfacher Weise für einen Betrieb mit E-Öffner (80) vorzurüsten, schafft die Erfindung eine Schließblecheinheit (10) zur Verwendung als Gegenlager für ein mit einer Falle (78) versehenes Türschloss (46) der Tür (70), wobei die Schließblecheinheit (10) einen Schließblechkörper (12), eine Einsatzfalle (14) und einen Fallengleitkeil (16) aufweist. Bei einigen Ausführungsformen ist vorgesehen, dass der Schließblechkörper (12) eine Fallenöffnung (18) zur Aufnahme der Falle (78) bei geschlossener Tür (70) und eine erste Befestigungseinrichtung (20) aufweist, mittels der wahlweise die Einsatzfalle (14) oder der Fallengleitkeil (16) an der Fallenöffnung (18) befestigt werden kann, um so wahlweise einen manuellen Öffnungsbetrieb oder einen signalgesteuerten Öffnungsbetrieb der Tür (70) zu ermöglichen.

### Bezugszeichenliste:

- 10: Schließblecheinheit
- 12: Schließblechkörper
- 14: Einsatzfalle
- 16: Fallengleitkeil
- 18: Fallenöffnung
- 20: erste Befestigungseinrichtung (wahlweise für Einsatzfalle oder Fallengleitkeil)
- 22: zweite Befestigungseinrichtung (für E-Öffner)
- 24: Riegelöffnung
- 26: Schließblechbefestigungseinrichtung
- 28: Schrägfläche
- 30: erste Fixiereinrichtung
- 30a: Öffnung
- 32: zweite Fixiereinrichtung
- 32a: Öffnung
- 40: Hauptkörper
- 42: Befestigungslasche (erste Fixiereinrichtung)
- 44: weitere Befestigungslasche (zweite Fixiereinrichtung)
- 46: Sollbruchstelle
- 48: Keilbereich
- 50: Vorsprung
- 52: Stufe
- 54: Öffnungsseite
- 56: Gegenlagerbereich
- 58: Anschlagfläche
- 60: Befestigungsbereich
- 62: Gewindeöffnung
- 64: Schrauben (erste Befestigungseinrichtung)
- 66: Vorsprung
- 68: Schrauben (zweite Befestigungseinrichtung)
- 70: Tür
- 72: Zarge
- 74: Türflügel
- 76: Schloss
- 78: Falle
- 80: E-Öffner
- 82: Klinke
- 84: Schraube (Befestigung Schließblech)
- 86: Ausnehmung
- 88: Mauerschutzkasten
- 90: Ankerbolzen

## Patentansprüche

1. Schließblecheinheit (10) zur Verwendung als Gegenlager für ein mit einer Falle (78) versehenes Türschloss (46) bei einer Tür (70), wobei die Schließblecheinheit (10) einen Schließblechkörper (12), eine Einsatzfalle (14) und einen Fallengleitkeil (16) aufweist.

2. Schließblecheinheit (10) nach Anspruch 1, **dadurch gekennzeichnet,**
**dass** der Schließblechkörper (12) eine Fallenöffnung (18) zur Aufnahme der Falle (78) bei geschlossener Tür (70) und eine erste Befestigungseinrichtung (20) aufweist, mittels der wahlweise die Einsatzfalle (14) oder der Fallengleitkeil (16) an der Fallenöffnung (18) befestigt werden kann, um so wahlweise einen manuellen Öffnungsbetrieb oder einen signalgesteuerten Öffnungsbetrieb der Tür (70) zu ermöglichen.

3. Schließblecheinheit (10) nach Anspruch 2, **dadurch gekennzeichnet,**
**dass** im Auslieferungszustand die Einsatzfalle (14) an der ersten Befestigungseinrichtung (20) befestigt ist und
**dass** der Fallengleitkeil (16) mitgeliefert wird oder an dem Schließblechkörper (12) lösbar fixiert ist oder auf der Rückseite des Schließblechkörpers (12) lösbar fixiert ist.

4. Schließblecheinheit (10) nach einem der voranstehenden Ansprüche, **dadurch gekennzeichnet,**
**dass** der Fallengleitkeil (16) eine Schrägfläche (28) aufweist, um im signalbetätigbaren Öffnungsbetrieb bei Vorsehen und Betätigung eines automatischen Türöffners (80) unter Zurückdrücken der Falle (78) ein Lösen der Falle (78) aus der Fallenöffnung (18) zu unterstützen.

5. Schließblecheinheit (10) nach einem der voranstehenden Ansprüche, **dadurch gekennzeichnet,**
**dass** der Fallengleitkeil (16)
5.1 eine Fixiereinrichtung (30) zum Fixieren des Fallengleitkeils anstelle der Einsatzfalle (14) an der Fallenöffnung (18) für einen signalbetätigbaren Öffnungsbetrieb aufweist;
5.2 eine Fixiereinrichtung (32) zum Fixieren des Fallengleitkeils (16) auf der Rückseite des Schließblechkörpers (12) im Auslieferungszustand und/oder im manuellen Öffnungsbetrieb aufweist;
5.3 wenigstens eine Sollbruchstelle (46) aufweist, mittels der eine Fixiereinrichtung (32), mit der der Fallengleitkeil (16) im Auslieferungszustand zum eventuellen späteren Einsatz von der Öffnungsseite (54) der Fallenöffnung (18) beabstandet an dem Schließblechkörper (12) fixiert ist, entfernbar ist;
5.4 einen Hauptkörper (40) mit einer Schrägfläche (28) aufweist;
5.5 einen Vorsprung (50) zur Verlängerung der Schrägfläche (28) aufweist;
5.6 eine Stufe (52) zum Aufliegen auf einer Berandung der Fallenöffnung (18) auf der in Öffnungsrichtung gerichteten Öffnungsseite (54) aufweist.

6. Schließblecheinheit (10) nach einem der voranstehenden Ansprüche, **dadurch gekennzeichnet,**
**dass** der Schließblechkörper (12) eine zweite Befestigungseinrichtung (22) aufweist, mittels der ein signalbetätigbarer Türöffner (80) an der Fallenöffnung (18) befestigbar ist, um einen automatischen Öffnungsbetrieb zu ermöglichen.

7. Schließblecheinheit (10) nach einem der voranstehenden Ansprüche, **dadurch gekennzeichnet,**
**dass** der Fallengleitkeil (16) im Auslieferungszustand an der zweiten Befestigungseinrichtung (22) lösbar befestigt ist.

8. Fallengleitkeil (16) für eine Schließblecheinheit (10) nach einem der voranstehenden Ansprüche.

9. Zarge (72) mit einer Schließblecheinheit (10) nach einem der voranstehenden Ansprüche.

10. Als Drehflügeltür ausgebildete Tür (70) mit wenigstens einem Türflügel (74) und einer Zarge (72), umfassend eine Schließblecheinheit (10) nach einem der Ansprüche 1 bis 7 als Gegenlager für eine Falle (78) eines Schlosses (76) der Tür (70).

11. Inbetriebnahme-Verfahren oder Umrüstverfahren zum wahlweisen Einrichten eines manuellen Öffnungsbetriebes oder eines automatischen oder signalbetätigbaren Öffnungsbetriebes einer mit einem Schloss (76) mit Falle (78) versehenen Tür (70), umfassend:
Vorsehen einer Schließblecheinheit (10) nach einem der Ansprüche 1 bis 7 als Gegenlager für die Falle (78),
Verwenden der Einsatzfalle (14) an der Fallenöffnung (18) für manuellen Betrieb oder
Einsetzen des Fallengleitkeils (16) anstelle der Einsatzfalle (14) für einen automatischen oder signalbetätigbaren Betrieb.
